# EUROPÄISCHE PATENTSCHRIFT

(11) **EP 1 173 642 B1**
(45) Veröffentlichungstag und Bekanntmachung des Hinweises auf die Patenterteilung: **15.08.2007**
(21) Anmeldenummer: 00918563.8
(22) Anmeldetag: 18.04.2000
(51) Int. Cl.: E01B 7/02, E01B 9/24

(54) **ZUNGENKASTEN FÜR RILLENSCHIENENWEICHEN**
TONGUE BOX FOR GROOVED RAIL POINTS
BOITE DE LAME POUR AIGUILLES DE RAILS ENCASTRES

(30) Priorität: 27.04.1999 AT 74499
(43) Veröffentlichungstag der Anmeldung: 23.01.2002
(73) Patentinhaber: VAE GmbH, 1010 Wien (AT)
(72) Erfinder: KOGLER, Johann, A-8741 Weisskirchen (AT); SCHUSSER, Bernhard, A-8741 Weisskirchen (AT)
(74) Vertreter: Haffner, Thomas M.
(86) Internationale Anmeldenummer: PCT/AT2000/000094
(87) Internationale Veröffentlichungsnummer: WO 2000/065154

(56) Entgegenhaltungen:
- DE-C- 835 010
- LU-A- 41 292
- US-A- 4 350 290

## Beschreibung

Die Erfindung bezieht sich auf einen Zungenkasten für Rillenschienenweichen mit einer Backenschiene, einer Gleitplatte und einer Beischiene, wobei die Gleitplatte, eine Grundplatte und Stützplatten miteinander verschweißt sind und ein kastenförmiges Profil ausbilden

Ein Zungenkasten ist beispielsweise der DE 39 04 026 C2 zu entnehmen. Bei dieser bekannten Konstruktion sind die Backenschiene, die Gleitplatte, die Beischiene und die Grundplatte miteinander verschweißt, sodass eine stabile Kastenkonstruktion erzielt wird. Um eine derartige Verschweißung jedoch durchzuführen, ist es naturgemäß erforderlich entsprechend schweißbare Stähle zu verwenden, sodass hochverschleißfeste Stähle als Material für die Backenschiene nicht in Betracht kommen, wenn nicht eine aufwendige Wärmebehandlung in Kauf genommen werden muss.

Das Problem der mangelnden Schweißbarkeit entsprechend verschleißfester Stähle wurde bereits in der DE 33 43 239 C1 erkannt. Gemäß dieser älteren Zungenvorrichtung wurde ein Kastenprofil mit der Backenschiene verschraubt, wobei dies damit begründet wurde, dass Backenschienen mit dem erforderlichen speziellen Walzprofil üblicherweise einen durchschnittlichen Kohlenstoffgehalt von 0,6 Gew.% aufweisen, sodass eine Verschweißung nur nach ausreichender Vorwärmung durchgeführt werden kann. Selbst bei einer derartigen Vorwärmung und auch bei sorgfältig durchgeführter Schweißung besteht aber immer noch die Gefahr des Anrisses im Bereich der Backenschiene jeweils an den Enden der Grundplatten, weil in diesem Bereich die Schweißnaht eine Kerbwirkung ausübt. Um der Gefahr der Bildung weiterer Anrisse beim unvermeidlichen Richten des Zungenbereiches nach der Schweißung zu begegnen, wurde hier eine verschraubte Konstruktion gewählt.

Die Erfindung zielt nun darauf ab, die Vorteile einer verschweißten Konstruktion in Bezug auf die Stabilität zu nützen und es trotzdem zu ermöglichen hochverschleißfeste Backenschienen einzusetzen ohne dass auf die Stabilität einer Schweißkonstruktion verzichtet werden muss. Zur Lösung dieser Aufgabe besteht die erfindungsgemäße Ausbildung darin, dass bei dem Zungenkasten der eingangs genannten Galtung die Beischiene mit dem kastenförmigen Profil verschweißt ist und dass die Backenschiene durch mit dem kastenförmigen Profil und/oder der Grundplatte verschweißte Spannstücke kraft- und formschlüssig mit dem kasten-förmigen Profil verbunden ist. Dadurch, dass Spannstücke eingesetzt werden, welche in einer sogenannten Schrumpfverschweißung jeweils mit Bauteilen aus gutschweißbaren Materialien verschweißt werden können, wird eine kraft- und formschlüssige Verbindung gewährleistet, bei welcher die Gefahr einer Lockerung von Schrauben oder anderen lösbaren Bauteilen vermieden wird und alle Vorteile einer verschweißten Konstruktion in Bezug auf die Stabilität des Zungenkastens erzielt werden können.

Mit Vorteil ist die erfindungsgemäße Ausbildung hierbei so getroffen, dass das Spannstück als Bundbuchse ausgebildet ist, welche durch eine Durchbrechung des Schienenstegs der Backenschiene gesteckt ist und mit dem kastenförmigen Profil durch Schrumpfschweißung verbunden ist, und dass der Bund der Bundbuchse die Durchbrechung des Steges der Backenschiene an der dem kastenförmigen Profil abgewandten Außenseite übergreift. Eine derartige Bundbuchse welche in eine entsprechende Ausnehmung bzw. Durchbrechung des Schienensteges hindurchgesteckt wird, erlaubt es nach einem Schrumpfschweißen nicht nur die entsprechende kraftschlüssige Verbindung durch Anpressen des Bundes der Bundbuchse, sondern auch die formschlüssige Verbindung durch Einstecken in die Durchbrechung des Schienensteges zu gewährleisten, wobei die unmittelbare Verschweißung zwischen dem schlecht schweißbaren Material der hochverschleißfesten Backenschienen und den Bauteilen des Kastenprofiles vermieden wird. Die Schweißverbindung kann daher in konventioneller Weise ohne aufwendige Wärmebehandlung durchgeführt werden, wobei die erforderliche Stabilität gewährleistet ist. In besonders einfacher

Weise kann die Ausbildung dadurch noch weiter versteift werden, daß der Schienenfuß der Backenschiene durch mit der Grundplatte verschweißte plattenförmige Spannstücke übergriffen ist. Derartige plattenförmige Spannstücke können gleichfalls auf Grund des mit der Verschweißung der Platten verbundenen Schrumpfprozesses eine zusätzliche kraftschlüssige Verbindung bewirken, so daß die Stabilität der Konstruktion weiter erhöht wird.

Mit Vorteil lassen sich hochverschleißfeste Werkstoffe als Material für die Backenschienen verwenden, wobei vorzugsweise die Ausbildung so getroffen ist, daß die Backenschiene als kopfgehärtete Rillenschiene aus Stahl mit einem C-Gehalt von 0,6 - 0,9 Gew.%, insbesondere 0,8 Gew.%, und Festigkeiten des Grundkörpers von 850 - 1050 N/mm² und Kopffestigkeit von 1100 - 1200 N/mm² ausgebildet sind und insbesondere daß ein naturharter Stahl vom Typ R 800 oder Typ R 900 A oder vergütete Stähle der Type HSHM oder HSH für die Backenschienen eingesetzt ist. Derartige Stähle, welche einen Kohlenstoffgehalt von etwa 0,8 Gew.% aufweisen, sind nur bedingt oder gar nicht schweißbar und können nur durch spezielle Schweißverfahren bzw. durch eine dem Schweißen vorangehende Vorwärmung, beispielsweise in einem Gasofen auf etwa 500 Grad Celsius, schweißtauglich gemacht werden oder scheiden für diese Anwendung aus. Durch die Verwendung von Spannstücken kann eine derartige Vorwärmung entfallen bzw. eine Anwendung sichergestellt werden. Da bei der erfindungsgemäßen Schrumpfverschweißung auch keine Längsnähte, wie sie durch Verschweißen der Schiene an der Grundplatte auftreten würden, gebildet werden, ist eine Nachbearbeitung durch Ausrichten nicht oder nur in geringem Umfang erforderlich.

Mit Vorteil wird die gute Schweißbarkeit des Kastenprofiles und der mit dem Kastenprofil zu verschweißenden Spannstücke dadurch gewährleistet, daß die Beischiene und die Bauteile des miteinander verschweißten kastenförmigen Profils aus gut schweißbarem Baustahl, insbesondere der Qualität ST50, gefertigt sind.

Das kastenförmige Profil kann unter Verwendung von Stützplatten vor der Festlegung der Backenschienen durch Schrumpfschweißung der Bundbuchse bereits vollständig ausgebildet sein, wofür mit Vorteil die Ausbildung so getroffen ist, daß das miteinander verschweißte kastenförmige Profil aus im Querschnitt zueinander parallelen Stützplatten und der mit den Stützplatten verschweißten Gleitplatte sowie der zur Gleitplatte parallelen Grundplatte besteht, wobei die Beischiene mit einer der beiden Stützplatten verschweißt ist. Die Festlegung der Backenschienen erfolgt hierbei in einfacher Weise dadurch, daß die Bundbuchse mit der der Beischiene gegenüberliegenden Stützplatte verbunden ist, wobei, um eine entsprechende Schrumpfwirkung und damit eine entsprechende kraftschlüssige Verbindung zu gewährleisten, mit Vorteil die Ausbildung so getroffen ist, daß die axiale Länge der auf Anschlag des Bundes am Steg der Backenschiene eingeschobenen Bundbuchse geringer ist als die Breite des Steges der Backenschiene, und daß der Ringspalt zwischen der Bundbuchse und der Stützplatte durch Schrumpfschweißen geschlossen ist. Nach dem Erstarren der in den Ringspalt in Form eines Lochverschweißens eingebrachten Schweißnaht erfolgt durch thermische Kontraktion eine entsprechende Spannwirkung, welche die hohe Stabilität und Festigkeit gewährleistet.

Eine zusätzliche Erhöhung der Stabilität läßt sich noch dadurch erzielen, daß mit der Grundplatte Stützteile für die seitliche Abstützung der Backenschiene verschweißt sind.

Die Erfindung wird nachfolgend an Hand eines in der Zeichnung schematisch dargestellten Ausführungbeispieles näher erläutert.
In dieser zeigen Figur 1: Eine Draufsicht auf den Zungenkasten einer Rillenschienenweiche
Figur 2: eine Ansicht in Richtung des Pfeils II der Figur 1 und
Figur 3: einen Schnitt nach der Linie III-III der Figur 1

In Figur 1 ist ein Zungenkasten 1 dargestellt, wobei in der Draufsicht die Backenschiene 2, die Beischiene 3, die Grundplatte 4 und die Gleitplatte 5 ersichtlich sind. Die Backenschiene 1 ist über mit der Grundplatte verschweißte plattenförmige Spannstücke 6 an der Grundplatte 4 festgelegt.

In Figur 2 ist hierbei das Rillenschienenprofil der Backenschiene 2 aus einem hochverschleißfesten Rillenschienenwerkstoff ersichtlich, wobei die plattenförmigen Spannelemente 6 den Schienenfuss 7 der Backenschiene 2 übergreifen. Es sind weiters seitliche Stützen 8 mit der Grundplatte 4 verschweißt, welche mit den Stützgliedern 9 eine seitliche Abstützung der Rillenschiene 2 ergeben. Der Schienensteg der Rillenschiene 2 ist hierbei mit 10 bezeichnet.

Aus der Darstellung nach Figur 3 ist nun die Kastenkonstruktion näher ersichtlich. Das kastenförmige Profil besteht aus der Grundplatte 4, der Gleitplatte 5, in welcher die Zunge der Schienenweiche gleitend geführt wird, sowie aus zwei vertikal verlaufenden Stützplatten 11 und 12. Der Schienensteg 10 der Backenschiene 2 weist eine Durchbrechung 13 auf, in welche eine Bundbuchse 14 eingesteckt ist. Die Bundbuchse 14 wird über eine Lochschweißung, deren Schweißnaht mit 15 bezeichnet ist, mit einem der plattenförmigen Stützteile 12 verschweißt, wobei hier eine Schrumpfverschweißung vorgenommen wird, welche dazu führt, daß nach dem Erstarren der Schweißnaht der Bund 16 der Bundbuchse 14, welcher die Durchbrechung 13 des Schienensteges außen umgreift, kraftschlüssig gegen den Schienesteg gepreßt wird und somit den Schienensteg kraft- und formschlüssig mit dem Kastenprofil verbindet.

Die Beischiene ist wiederum mit 3 bezeichnet und kann durch konventionelle Lochverschweißung 17 mit dem Grundkörper des kastenförmigen Profiles verschweißt werden.

## Patentansprüche

1. Zungenkasten für Rillenschienenweichen mit einer Backenschiene (2), einer Gleitplatte (5) und einer Beischiene (3), wobei die Gleitplatte (5), eine Grundplatte (4) und Stütz-platten (11,12) miteinander verschweißt sind und ein kastenförmiges Profil ausbilden, **dadurch gekennzeichnet, dass** die Beischiene (3) mit dem kastenförmigen Profil verschweißt ist und dass die Backenschiene (2) durch mit dem kastenförmigen Profil und/oder der Grundplatte (4) verschweißte Spannstücke kraft- und formschlüssig mit dem kastenförmigen Profil verbunden ist.

2. Zungenkasten nach Anspruch 1, **dadurch gekennzeichnet, dass** das Spannstück als Bundbuchse (14) ausgebildet ist, welche durch eine Durchbrechung (13) des Schienenstegs (10) der Backenschiene (2) gesteckt ist und mit dem kastenförmigen Profil durch Schrumpfschweißung verbunden ist, und dass der Bund (16) der Bundbuchse (14) die Durchbrechung (13) des Steges (10) der Backenschiene (2) an der dem kastenförmigen Profil abgewandten Außenseite übergreift.

3. Zungenkasten nach Anspruch 1 oder 2, **dadurch gekennzeichnet, dass** der Schienenfuß (7) der Backenschiene (2) durch mit der Grundplatte (4) verschweißte plattenförmige Spannstücke (6) übergriffen ist.

4. Zungenkasten nach Anspruch 1, 2 oder 3, **dadurch gekennzeichnet, dass** die Backenschiene (2) als kopfgehärtete Rillenschiene aus Stahl mit einem C-Gehalt von 0, 6 - 0,9 Gew.%, insbesondere 0,8 Gew.%, und Festigkeiten des Grundkörpers von 850 - 1050 N/mm² und Kopffestigkeit von 1100 - 1200 N/mm² ausgebildet sind.

5. Zungenkasten nach Anspruch 4, **dadurch gekennzeichnet, dass** ein Stahl vom Typ R 800 oder R 900 A oder der Type HSH oder HSHM für die Backenschienen (2) eingesetzt ist.

6. Zungenkasten nach einem der Ansprüche 1 bis 5, **dadurch gekennzeichnet, dass** die Beischiene (3) und die Bauteile des miteinander verschweißten kastenförmigen Profils aus gut schweißbarem Baustahl, insbesondere der Qualität ST50, gefertigt sind.

7. Zungenkasten nach einem der Ansprüche 1 bis 6, **dadurch gekennzeichnet, dass** das miteinander verschweißte kastenförmige Profil aus im Querschnitt zueinander parallelen Stützplatten (11,12) und der mit den Stützplatten verschweißten Gleitplatte (5) sowie der zur Gleitplatte parallelen Grundplatte (4) besteht, wobei die Beischiene mit einer der beiden Stützplatten (11,12) verschweißt ist.

8. Zungenkasten nach den Ansprüchen 2 und 7, **dadurch gekennzeichnet, dass** die Bundbuchse (14) mit der der Beischiene (3) gegenüberliegenden Stützplatte (12) verbunden ist.

9. Zungenkasten nach dem Anpruch 8, **dadurch gekennzeichnet, dass** die axiale Länge der auf Anschlag des Bundes (16) am Steg (10) der Backenschiene (2) eingeschobenen Bundbuchse (14) geringer ist als die Breite des Steges (10) der Backenschiene (2), und dass der Ringspalt zwischen der Bundbuchse (14) und der Stützplatte (12) durch Schrumpfschweißen geschlossen ist.

10. Zungenkasten nach einem der Ansprüche 1 bis 9, **dadurch gekennzeichnet, dass** mit der Grundplatte (4) Stützteile (9) für die seitliche Abstützung der Backenschiene (2) verschweißt sind.

## Claims

1. A tongue box for switches for grooved rails, including a stock rail (2), a slide plate (5) and a side rail (3), wherein the slide plate (5), a base plate (4) and supporting plates (11, 12) are welded together and form a box-shaped section, **characterized in that** the side rail (3) is welded with the box-shaped section, and that the stock rail (2) is connected with the box-shaped section in a positive and force-transmitting manner by clamping pieces that are welded with the box-shaped section and/or the base plate (4).

2. A tongue box according to claim 1, **characterized in that** the clamping piece is designed as a flange sleeve (14), which is inserted through an opening (13) of the rail web (10) of the stock rail (2) and connected with the box-shaped section by a shrink weld, and that the flange (16) of the flange sleeve (14) overlaps the opening (13) of the web (10) of the stock rail (2) on the external side facing away from the box-shaped section.

3. A tongue box according to claim 1 or 2, **characterized in that** the rail foot (7) of the stock rail (2) is overlapped by plate-shaped clamping pieces (6) welded with the base plate (4).

4. A tongue box according to claim 1, 2 or 3, **characterized in that** the stock rail (2) is designed as a top-hardened grooved rail of steel having a carbon content of 0.6-0.9% by weight, in particular 0.8% by weight, and strength values of the base body ranging from 850 to 1050 N/mm² and a head strength of from 1100 to 1200 N/mm².

5. A tongue box according to claim 4, **characterized in that** steel, type R 800 or type R 900 A, or type HSH or HSHM, is used for the stock rails (2).

6. A tongue box according to any one of claims 1 to 5, **characterized in that** the side rail (3) and the structural components of the welded box-shaped section are made of readily weldable structural steel, in particular grade ST50 steel.

7. A tongue box according to any one of claims 1 to 6, **characterized in that** the welded box-shaped section is comprised of supporting plates (11, 12) which are parallel in cross section, and of the slide plate (5) welded with the supporting plates as well as the base plate (4) extending parallel with the slide plate, the side rail being welded with one of the two supporting plates (11, 12).

8. A tongue box according to claims 2 and 7, **characterized in that** the flange sleeve (14) is connected with the supporting plate (12) located opposite the side rail (3).

9. A tongue box according to claim 8, **characterized in that** the axial length of the flange sleeve (14) inserted with the flange (16) abutting on the web (10) of the stock rail (2) is smaller than the width of the web (10) of the stock rail (2) and that the annular gap between the flange sleeve (14) and the supporting plate (12) is closed by a shrink weld.

10. A tongue box according to any one of claims 1 to 9, **characterized in that** supporting members (9) are welded with the base plate (4) to laterally support the stock rail (2).

## Revendications

1. Boîte de lame pour aiguilles de rails encastrés, comportant une contre-aiguille (2), une plaque directrice (5) et une contre-pointe (3), dans laquelle la plaque directrice (5), une plaque de base (4) et des plaques d'appui (11, 12) sont solidarisées par soudage et forment un profil en forme de boîte, **caractérisée en ce que** la contre-pointe (3) est soudée au profil en forme de boîte et **en ce que** la contre-aiguille (2) est assemblée au profil en forme de boîte par friction et correspondance de forme par l'intermédiaire de pièces de serrage soudées au profil en forme de boîte et/ou à la plaque de base (4).

2. Boîte de lame selon la revendication 1, **caractérisée en ce que** la pièce de serrage est conformée comme une douille à collet (14) qui est enfoncée à travers une ouverture (13) de l'âme (10) de la contre-aiguille (2) et solidarisée par soudage par rétraction au profil en forme de boîte, et **en ce que** le collet (16) de la douille à collet (14) déborde de l'ouverture (13) dans l'âme (10) de la contre-aiguille (2) sur la face extérieure opposée au profil en forme de boîte.

3. Boîte de lame selon la revendication 1 ou 2, **caractérisée en ce que** le pied (7) de la contre-aiguille (2) est recouvert par des pièces de serrage (6) en forme de plaques soudées à la plaque de base (4).

4. Boîte de lame selon la revendication 1, 2 ou 3, **caractérisée en ce que** la contre-aiguille (2) est conformée comme un rail encastré à tête durcie en acier ayant une teneur en carbone de 0,6 à 0,9 % en poids, en particulier de 0,8 % en poids, et une résistance du corps de 850 à 1050 N/mm² et une résistance de la tête de 1100 à 1200 N/mm².

5. Boîte de lame selon la revendication 4, **caractérisée en ce qu'**un acier de type R 800 ou R 900 A ou du type HSH ou HSHM est utilisé pour les contre-aiguilles (2).

6. Boîte de lame selon l'une des revendications 1 à 5, **caractérisée en ce que** la contre-pointe (3) et les composants du profil en forme de boîte solidarisés par soudage sont faits d'un acier bien soudable, en particulier de la qualité ST50.

7. Boîte de lame selon l'une des revendications 1 à 6, **caractérisée en ce que** le profil en forme de boîte soudé se compose de plaques d'appui (11, 12) parallèles les unes aux autres en section et de la plaque directrice (5) soudée aux plaques d'appui ainsi que de la plaque de base (4) parallèle à la plaque directrice, la contre-pointe étante soudée à l'une des deux plaques d'appui (11, 12).

8. Boîte de lame selon les revendications 2 et 7, **caractérisée en ce que** la douille à collet (14) est reliée à la plaque d'appui (12) faisant face à la contre-pointe (3).

9. Boîte de lame selon la revendication 8, **caractérisée en ce que** la longueur axiale de la douille à collet (14) enfilée jusqu'à la butée du collet (16) sur l'âme (10) de la contre-aiguille (2) est inférieure à la largeur de l'âme (10) de la contre-aiguille (2), et **en ce que** l'espace annulaire entre la douille à collet (14) et la plaque d'appui (12) est fermé par soudage par rétraction.

10. Boîte de lame selon l'une des revendications 1 à 9, **caractérisée en ce que** des pièces d'appui (9) pour le soutien latéral de la contre-aiguille (2) sont soudées avec la plaque de base (4).
